# DEMANDE DE BREVET EUROPEEN

(11) **EP 4 692 634 A1**
(43) Date de publication de la demande: **11.02.2026**
(21) Numéro de dépôt: 25192584.8
(22) Date de dépôt: 29.07.2025
(51) Int. Cl.: F17C 1/00

(54) **DISPOSITIF DE STOCKAGE POUR UN GAZ SOUS PRESSION**

(30) Priorité: 05.08.2024 FR 2408668
(71) Demandeur: Moranne, Philippe, 31140 Fonbeauzard (FR)
(72) Inventeur: MORANNE, Philippe, 31140 FONBEAUZARD (FR)
(74) Mandataire: Plasseraud IP

(57) **Abrégé**

Système de stockage de gaz sous pression comportant :
- un puits (2) s'étendant à la verticale à partir d'un sol (4), ledit puits (2) comportant une paroi latérale (6) et un fond (8),
- au moins un réservoir (10), chaque réservoir (10) étant de forme allongée définissant un axe longitudinal, disposé à la verticale dans le puits (2) avec une extrémité inférieure et une extrémité supérieure,
chaque réservoir (10) étant supporté par un dispositif de fixation supérieur (12, 20) et un dispositif de fixation inférieur (12, 20), lesdits dispositifs de fixation supérieurs et inférieurs étant eux-mêmes supportés par la paroi latérale (6) et/ou par le fond (8) du puits (2).

## Description

La présente demande concerne un dispositif de stockage de gaz sous pression.

### Domaine technique

La présente divulgation relève du domaine du stockage de gaz sous pression, par exemple de l'hydrogène. Il est connu de stocker du gaz sous pression. Les pressions de stockage sont de l'ordre de quelques centaines de bars (1 bar valant environ 100 kPa) en fonction du gaz stocké.

### Technique antérieure

Il est connu de réaliser un stockage souterrain de fluides. Ainsi par exemple, le document WO2023/209079 montre un système de stockage souterrain pour le stockage de fluide comprenant un évidement présentant un fond, un élément de support comprenant au moins une ouverture apte à recevoir un élément d'assemblage, au moins un réservoir présentant un axe longitudinal, une extrémité inférieure et une extrémité supérieure, un premier moyen de fermeture apte à fermer le réservoir à son extrémité inférieure, et un deuxième moyen de fermeture apte à fermer le réservoir à son extrémité supérieure, ladite extrémité supérieure étant apte à être assemblée à l'élément de support par l'intermédiaire de l'élément d'assemblage de sorte que le réservoir soit suspendu à l'intérieur de l'évidement et qu'un jeu axial apte à absorber une dilatation thermique axiale dudit réservoir subsiste entre le premier moyen de fermeture et le fond.

Dans la solution proposée, les réservoirs sont suspendus dans l'évidement. Le support des réservoirs est ainsi soumis à une forte charge. En outre, il n'est pas aisé avec la solution proposée d'intervenir sur les réservoirs lorsque ceux-ci sont dans l'évidement. Une intervention sur un réservoir requiert le plus souvent une extraction du réservoir hors de l'évidement.

### Résumé

La présente divulgation vient améliorer la situation. Elle a pour but de proposer une optimisation d'un système de stockage de gaz sous pression qui permette à la fois un montage aisé lors de l'installation du système et aussi une maintenance facilitée.

Il est proposé un système de stockage de gaz sous pression comportant :
- un puits s'étendant à la verticale à partir d'un sol, ledit puits comportant une paroi latérale et un fond,
- au moins deux réservoirs, chaque réservoir étant de forme allongée définissant un axe longitudinal, disposé à la verticale dans le puits avec une extrémité inférieure et une extrémité supérieure.

Selon la présente divulgation, chaque réservoir est supporté par un dispositif de fixation supérieur et un dispositif de fixation inférieur, lesdits dispositifs de fixation supérieurs et inférieurs étant eux-mêmes supportés par la paroi latérale et/ou par le fond du puits.

Les caractéristiques exposées dans les paragraphes suivants peuvent, optionnellement, être mises en oeuvre, indépendamment les unes des autres ou en combinaison les unes avec les autres :
- les réservoirs sont disposés en couronne de manière à laisser libre un espace au centre du puits ; et/ou
- chaque dispositif de fixation inférieur et chaque dispositif de fixation supérieur comporte à chaque fois une bride ; dans cette variante, un dispositif de fixation inférieur/supérieur comporte par exemple une pièce annulaire présentant un bord périphérique adapté à la section de la paroi latérale du puits et un bord intérieur avec des encoches, chaque encoche étant adaptée à recevoir un réservoir, et chaque réservoir est maintenu dans une encoche à l'aide d'une bride ; et/ou
- au moins une partie des dispositifs de fixation inférieurs et/ou supérieurs sont fixés dans la paroi latérale du puits, par exemple sont chevillés dans ladite paroi latérale ; et/ou
- le système présente une structure avec des poteaux verticaux reposant sur le fond du puits, ladite structure portant des dispositifs de fixation inférieurs et des dispositifs de fixation supérieurs ; et/ou
- les réservoirs sont disposés dans le puits sur plusieurs étages ; et/ou
- chaque réservoir comporte un orifice d'entrée/sortie à son extrémité supérieure et un orifice de sortie/entrée à son extrémité inférieure ; dans cette variante, le système de stockage peut en outre comporter au moins un collecteur d'entrée relié à une pluralité de réservoirs et un collecteur de sortie relié à ladite pluralité de réservoir ; et/ou
- la paroi du puits est rendue étanche à l'aide d'une chemise métallique épousant la paroi du puits ; et/ou
- des réservoirs sont fixés sur une face intérieure d'une chemise métallique ; et/ou les réservoirs sont disposés sur plusieurs étages, à chaque étage de réservoirs correspondant une chemise métallique et deux chemises métalliques voisines étant fixées, par exemple boulonnées, entre elles ; et/ou
- chaque réservoir présente à chaque extrémité un étrier de fixation coopérant chacun avec deux équerres de fixation dont une branche s'étend depuis la paroi du puits vers l'intérieur du puits pour permettre un assemblage boulonné entre l'étrier de fixation et les deux équerres de fixation ; et/ou
- le puits est fermé et est équipé d'un système de ventilation forcée créant une circulation d'air autour des réservoirs. En alternative, une enceinte étanche peut être réalisée autour des réservoirs et un inertage avec un gaz inerte tel de l'azote est réalisé autour des réservoirs.

### Brève description des dessins

D'autres caractéristiques, détails et avantages apparaîtront à la lecture de la description détaillée ci-après, et à l'analyse des dessins annexés, sur lesquels :
**Fig. 1**
   [Fig. 1] montre un dispositif de stockage en perspective.
**Fig. 2**
   [Fig. 2] montre le dispositif de stockage de la figure 1 en coupe longitudinale.
**Fig. 3**
   [Fig. 3] montre un détail de la coupe de la figure 2.
**Fig. 4**
   [Fig. 4] montre le dispositif de stockage de la figure 1 en vue de dessus.
**Fig. 5**
   [Fig. 5] montre en coupe transversale un détail à échelle agrandie pour illustrer des dispositifs de fixation.
**Fig. 6**
   [Fig. 6] montre une vue de détail de la figure 1 illustrant plus particulièrement une partie supérieure du dispositif de stockage.
[Fig. 7] montre en perspective une variante de réalisation d'un dispositif de stockage.
[Fig. 8] montre en perspective un réservoir utilisé dans le dispositif de stockage de la figure 7.
[Fig. 9] montre en perspective la partie supérieure de réservoirs du dispositif de stockage de la figure 7.
[Fig. 10] montre en perspective à échelle agrandie la partie supérieure du dispositif de stockage de la figure 7.
[Fig. 11] montre en perspective la partie inférieure de réservoirs du dispositif de stockage de la figure 7.

### Description des modes de réalisation

Il est maintenant fait référence à la figure 1. On aperçoit sur celle-ci un puits 2 réalisé dans un sol 4 supposé sensiblement horizontal. Le puits 2 s'étend verticalement à partir du sol 4. Il s'agit d'un puits 2 sensiblement cylindrique qui présente donc une paroi latérale 6 verticale et cylindrique circulaire ainsi qu'un fond 8 supposé horizontal disposé en position basse ou inférieure (l'ouverture du puits 2 dans le sol 4 étant en position haute ou supérieure). Idéalement, le puits 2 est rendu étanche pour éviter toute rentrée d'eau (ou autre fluide) pouvant venir polluer le puits 2, ou venir corroder des éléments disposés dans le puits 2, notamment ceux décrits ci-après. Le puits 2 est avantageusement creusé dans de la roche et/ou des travaux de consolidation/isolation sont prévus pour renforcer et/ou étanchéifier la paroi latérale 6 et le fond 8.

Dans la forme de réalisation illustrée, le puits 2 contient vingt réservoirs 10. Dans la forme de réalisation illustrée, tous les réservoirs sont semblables (mais on pourrait avoir des réservoirs différents selon les besoins). Chaque réservoir 10 présente une forme globale cylindrique circulaire, fermée à ses deux extrémités, avec juste à chaque fois une entrée/sortie pour le gaz contenu dans le réservoir. Chaque réservoir présente ainsi un axe longitudinal qui est disposé, en position montée, verticalement dans le puits. On a de préférence une entrée (sortie) de gaz à l'extrémité supérieure de chaque réservoir 10 et une sortie / entrée de gaz à l'extrémité inférieure de chaque réservoir 10. Pour réaliser l'entrée / sortie de gaz dans chaque réservoir, on prévoit ainsi deux orifices 11inf et 11sup (le terme réservoir est préféré ici au terme bouteille car généralement une bouteille ne comporte qu'une entrée/sortie). Le fait d'avoir deux orifices dans chaque réservoir 10 permet de les coupler comme expliqué ci-après. Le système de stockage peut aussi fonctionner avec un seul orifice d'entrée/sortie par réservoir 10. En outre, s'il y a deux orifices, ils sont de préférence disposés à deux extrémités opposées du réservoir 10 concerné mais pourraient tous deux se trouver par exemple sur une même extrémité supérieure ou inférieure.

Les réservoirs 10 sont de préférence métalliques (acier par exemple) et sont de préférence homologués pour le gaz qu'ils doivent contenir afin d'obtenir une enveloppe parfaitement étanche (ce qui est utile lorsque le gaz à stocker est de l'hydrogène). Ils sont disposés verticalement dans le puits 2 et sont disposés en couronne à la périphérie du puits (à distance toutefois de la paroi latérale) de manière à laisser au centre un accès au système de stockage. Comme on peut le voir sur la figure 4 par exemple, on a au centre du puits 2 un espace libre qui est dimensionné (par exemple d'un diamètre supérieur au mètre) de manière à permettre l'intervention d'un ouvrier de maintenance. Comme illustré, les réservoirs 10 sont répartis sur deux étages, chaque étage comportant dix réservoirs 10. Dans la forme illustrée, les réservoirs 10 d'un étage sont alignés avec les réservoirs 10 de l'autre étage mais un décalage pourrait être prévu.

À titre d'exemple purement illustratif et non limitatif, des dimensions sont mentionnées ci-après. Le puits 2 peut présenter par exemple un diamètre compris entre 2 et 3 mètres. Chaque réservoir 10 peut présenter par exemple un diamètre compris entre 0,2 et 0,6 mètre. La profondeur du puits 2 est variable en fonction du nombre d'étages de réservoirs et/ou de la longueur des réservoirs 10. À titre d'exemple illustratif et non limitatif, la profondeur du puits peut être comprise entre 50 et 100 mètres : une telle profondeur permet une intervention aisée d'une personne dans le puits pour une intervention d'entretien et/ou maintenance. Un réservoir 10 peut présenter une longueur de l'ordre de la dizaine de mètres, par exemple entre 6 et 18 mètres. Toutes ces dimensions sont purement illustratives et non limitatives.

Chaque réservoir 10 est maintenu par deux (au moins) dispositifs de fixation, de préférence un dispositif de fixation supérieur à proximité de l'extrémité supérieure du réservoir (par exemple à environ 3/4 de la hauteur du réservoir c'est-à-dire du côté de l'extrémité supérieure) et un dispositif de fixation inférieur à proximité de l'extrémité inférieure du réservoir (par exemple à environ 1/4 de la hauteur du réservoir, c'est-à-dire du côté de l'extrémité inférieure). En fonction de la longueur du réservoir et/ou de la pression du gaz chargé dans les réservoirs, il conviendra de prévoir que les dispositifs de fixation puissent s'adapter à la variation de la section du réservoir et à sa variation de longueur.

Les figures 4 à 6 illustrent plus particulièrement des dispositifs de fixation utilisés pour la fixation des réservoirs 10 dans le puits. De manière originale, les réservoirs 10 sont soit fixés sur la paroi latérale 6 du puits, soit reposent sur le fond 8 du puits 2. On peut par exemple prévoir que les réservoirs 10 de l'étage inférieur (ou des étages inférieurs) soient fixés sur une structure reposant sur le fond 8 du puits et que les réservoirs 10 de l'étage supérieur (ou des étages supérieurs) soient fixés à une structure ancrée dans la paroi latérale 6 du puits.

Les figures 4 à 6 montrent un mode de fixation utilisé pour chaque réservoir 10. Il est proposé ici d'utiliser une pièce support annulaire 12. Cette pièce peut être découpée dans une plaque métallique. La pièce support annulaire 12 présente par exemple une forme d'un profilé en U recourbé pour former un anneau. Elle présente ainsi une base cylindrique 14 verticale, parallèle à la paroi latérale 6 du puits 2 et deux branches horizontales 16 s'étendant à partir de la base cylindrique 14 vers l'intérieur du puits 2. Les branches horizontales 16 présentent chacune des logements en creux 18 en forme d'arc de cercle adapté à recevoir un réservoir 10. Une bride 20 également en forme d'arc de cercle avec, à chaque extrémité de ce dernier arc de cercle, une patte de fixation 22 s'étendant vers l'extérieur. Chaque patte de fixation 22 est alors fixée (boulonnée de préférence) sur une platine de montage 24 montée verticalement entre les deux branches horizontales 16 de la pièce support annulaire 12. Pour tenir compte d'une éventuelle dilation en longueur d'un réservoir 10, notamment si celui-ci présente une grande longueur, la platine de montage 24 pourra être montée (sur un rail par exemple) de manière à pouvoir coulisser longitudinalement. Pour la dilation/contraction en diamètre du réservoir 10, on peut prévoir l'utilisation d'une bande élastique (non illustrée) entre un réservoir 10 et chacun de ses dispositifs de fixation, c'est-à-dire, d'une part, entre le réservoir 10 et chaque logement en creux 18 correspondant et, d'autre part, entre le réservoir 10 et chaque bride 20 correspondante.

Dans la forme de réalisation illustrée, on utilise une pièce support annulaire 12 à chaque fois pour la fixation supérieure et la fixation inférieure d'un réservoir 10 et chaque pièce support annulaire 12 présente dix paires de logements en creux 18. On a ici quatre pièces supports annulaires 12 similaires et à chaque pièce support annulaire 12 correspondent dix brides 20.

Dans la forme de réalisation illustrée, il y a deux structures présentant chacune deux pièces supports annulaires 12. Des poteaux 26 relient les deux pièces supports annulaires 12 (qui sont parallèles). Les poteaux 26 sont de préférence tous similaires et présentent une hauteur supérieure à la hauteur d'un réservoir 10 et les réservoirs 10 sont montés sur les pièces supports annulaires 12 de telle sorte que l'extrémité inférieure de chaque réservoir 10 se trouve au-dessus de l'extrémité inférieure d'un poteau 26 et que l'extrémité supérieure de chaque réservoir 10 se trouve en-dessous de l'extrémité supérieure d'un poteau 26. Les extrémités supérieures respectivement inférieures des poteaux 26 sont disposées à chaque fois dans un même plan (horizontal). On prévoit ici un poteau 26 disposé à chaque fois entre deux réservoirs 10, soit dans l'exemple illustré dix poteaux 26 par structure. Selon la charge, le nombre de poteaux 26 peut être adapté. Dans la forme illustrée, les poteaux 26 sont des poteaux tubulaires cylindriques de section carrée et présentent à chacune de leur extrémité un disque d'appui 28. Les deux structures représentées sont superposées (figures 1 à 3) et reposent donc (directement pour l'une, indirectement pour l'autre) sur le fond 8 du puits. En fonction de la nature du terrain et/ou de la charge à supporter, le fond 8 peut être recouvert d'une chappe adaptée.

Différentes variantes de réalisation peuvent être envisagées ici. Au lieu d'utiliser les structures décrites ci-dessus, on pourrait venir fixer directement les pièces supports annulaires 12 dans la paroi latérale 6 du puits 2. On pourrait par exemple venir fixer la base cylindrique 14 de chaque pièce support annulaire 12 dans la paroi latérale 6, par exemple à l'aide de vis chevillées dans ladite paroi. Au lieu de prévoir une pièce support annulaire 12 commune à des réservoirs d'un même étage, on peut aussi envisager des fixations individuelles, par exemple des colliers avec une partie du collier fixée dans la paroi latérale 6 (on prévoit deux colliers par réservoir). Il est bien sûr envisageable d'avoir des dispositifs de fixation de types différents au sein d'un même système de stockage (réservoirs inférieurs reposant fixés sur une structure reposant sur le fond 8 et réservoirs supérieurs fixés à la paroi latérale 6 par exemple).

Il est proposé ici de relier plusieurs réservoirs 10 entre eux réalisant ainsi un réservoir d'une plus grande capacité. Dans la forme de réalisation illustrée au dessin, tous les réservoirs 10 d'un même étage sont reliés entre eux pour former un « grand » réservoir. Ainsi, tous les orifices 11sup des réservoirs 10 d'un étage disposés à l'extrémité supérieure d'un réservoir 10 sont reliés à un collecteur supérieur 30 (un collecteur supérieur 30 par étage) et tous les orifices 11inf des réservoirs 10 d'un étage disposés à l'extrémité inférieur d'un réservoir 10 sont reliés à un collecteur inférieur 32 (un collecteur inférieur 32 par étage). Tous les collecteurs supérieurs 30 sont alors reliés à un premier collecteur principal 34 et tous les collecteurs inférieurs 32 sont reliés à un second collecteur principal 36.

Les liaisons entre les réservoirs 10 sont opérées selon les nécessités de l'utilisateur. On pourrait n'avoir par exemple que des réservoirs indépendants les uns des autres. Sur un même étage, on peut prévoir d'avoir deux (ou plus) de groupes de réservoirs : on pourrait dans l'exemple illustré avoir pour chaque étage un premier collecteur inférieur respectivement supérieur relié à cinq réservoirs et un second collecteur inférieur respectivement supérieur relié aux cinq autres réservoirs. On peut aussi envisager de relier entre eux des réservoirs de deux étages distincts : par exemple relier deux réservoirs 10 alignés l'un avec l'autre.

Le puits 2 est de préférence fermé à son extrémité supérieure, de préférence de manière étanche. On peut alors prévoir d'avoir un système de ventilation forcée pour contrôler l'entrée et la sortie d'air dans le puits. Une analyse de l'air sortant du puits peut permettre de détecter une fuite éventuelle dans le système de stockage.

On peut aussi envisager de remplir le puits avec un liquide (de l'eau) ou bien un gaz, de préférence inerte (comme de l'azote par exemple). La présence d'eau ou d'azote autour des réservoirs, lorsque le gaz stocké est de l'hydrogène, permet d'éviter tout risque de mise en contact de l'hydrogène, en cas de fuite, directement avec de l'oxygène de l'air. L'eau, ou l'azote, dans le puits permet alors d'assurer la sécurité du dispositif de stockage pour de l'hydrogène. Si le puits est rempli de liquide, la présence de bulles permettrait aussi de détecter une fuite de gaz hors des réservoirs (ou du réseau). Le liquide permettrait également d'assurer une régulation thermique lors du remplissage (exothermique) et du vidage (endothermique) des réservoirs.

Les figures 7 à 11 montrent une variante de réalisation d'un dispositif de stockage comportant des réservoirs 50. Ce dispositif de stockage est destiné à venir prendre place dans un puits tel le puits 2 décrit ci-dessus.

Il est proposé ici de manière originale de venir étanchéifier la paroi du puits par une chemise 52 métallique. Cette chemise 52 présente alors la forme d'un tube cylindrique circulaire. Cette chemise 52 est utilisée, d'une part, pour venir étanchéifier la paroi du puits et vient épouser cette dernière et, d'autre part, pour venir fixer des réservoirs 50 dans le puits.

La figure 7 illustre trois ensembles 54 comportant chacun un étage de réservoirs 50, dans le cas présent un étage de huit réservoirs 50. Comme dans le mode de réalisation précédent, les réservoirs 50 sont disposés parallèlement les uns par rapport aux autres à une même hauteur et sont disposés sur un cercle. À chaque ensemble 54 de réservoirs 50, il est prévu de faire correspondre une chemise 52. Deux chemises 52 voisines peuvent être boulonnées entre elles, par exemple à l'aide d'anneaux 56 (figures 9 et 11) disposés à chaque extrémité d'une chemise 52 dans un plan transversal (par rapport à la chemise 52).

La figure 8 illustre un réservoir 50. Il présente une forme cylindrique circulaire fermée à ses deux extrémités à chaque fois par un fond. Chaque fond porte un étrier de fixation 58 destiné à permettre la fixation d'un réservoir 50 à la chemise 52 correspondante. Comme on le voit mieux sur la figure 9 par exemple, l'étrier de fixation 58 présente deux branches dont les extrémités libres sont soudées sur un fond de réservoir, la base de l'étrier de fixation 58 s'étendant parallèlement sensiblement au fond du réservoir. Dans la variante illustré, la base de l'étrier est ajourée pour limiter son poids et faciliter sa manipulation.

Pour la fixation d'un réservoir 50, des équerres de fixation 60 sont prévues. Une branche de l'équerre de fixation 60 est soudée longitudinalement à l'intérieur d'une chemise 52 correspondante et l'autre branche de l'équerre de fixation 60 s'étend vers l'intérieur de la chemise 52. En espaçant convenablement les équerres de fixation 60, on peut venir monter un étrier de fixation 58 entre deux équerres de fixation 60, les branches des équerres de fixation 60 s'étendant vers l'intérieur de la chemise 52 venant coopérer avec les branches de l'étrier de fixation 58 d'un réservoir 50 pour permettre un assemblage boulonné entre la branche de l'équerre de fixation 60 et la branche de l'étrier de fixation 58. Chaque réservoir 50 est alors fixé de la sorte à l'aide de son étrier de fixation 58 et d'une paire d'équerres de fixation 60 à chacune de ses extrémités à l'intérieur de la chemise 52. Les réservoirs 50 sont de préférence équirépartis à l'intérieur d'une chemise 52. On retrouve ici pour chaque réservoir 50 une fixation haute et une fixation basse du réservoir 50 sur la paroi latérale du puits qui correspond ici à la chemise 52 correspondante. Au moins l'une de ladite fixation haute ou de la fixation basse est adaptée pour permettre la dilatation, ou contraction, du réservoir correspondant. On remarque sur la figure 11 que le trou réalisé dans l'équerre de fixation 60 pour relier l'équerre de fixation 60 à l'étrier de fixation 58 est un trou oblong (qui est de préférence orienté longitudinalement par rapport à un axe longitudinal du réservoir 50 correspondant).

Selon la profondeur du puits, il est possible de loger un ou plusieurs ensembles 54 de réservoirs 50. Les figures 7 à 11 illustrent à titre illustratif et non limitatif trois ensembles 54 de réservoirs. Il est possible de prévoir de réaliser une étanchéité entre deux ensembles 54 voisins de réservoirs 50.

La figure 10 illustre une fermeture supérieure d'un ensemble 54 de réservoirs. Avantageusement, la face supérieure (figure 10) et le fond d'un ou plusieurs étages de réservoirs 50 sont fermés pour réaliser une enceinte étanche. Sur la figure 10, on reconnait une paroi de fermeture transversale 62 munie en son centre d'une trappe 64.

Le fait d'avoir une enceinte étanche autour des réservoirs 50, permet de réaliser un inertage à l'azote à l'intérieur de l'enceinte pour augmenter sensiblement la sécurité du stockage.

### Application industrielle

La présente solution technique est particulièrement bien adaptée au stockage de gaz sous pression, notamment de l'hydrogène mais aussi par exemple de l'oxygène ou du méthane.

Dans le système décrit, chaque réservoir est amovible indépendamment des autres réservoirs. Chaque réservoir, dans chaque mode de réalisation, peut être sorti du puits 2 individuellement si une intervention sur ce réservoir est nécessaire.

Le concept présenté est très modulable. En adaptant le diamètre du puits, sa profondeur, la capacité globale du système de stockage peut varier dans de larges proportions. Il est préféré d'avoir plusieurs puits de diamètre par exemple inférieur à 3 mètres plutôt que d'avoir un puits de grand diamètre pour une optimisation de l'empreinte au sol du système de stockage.

Le montage des réservoirs à l'aide d'un système de fixation mécanique, par bridage ou boulonnage, permet par exemple de réaliser un montage partiel hors du puits et par la suite un montage plus aisé dans un puits.

La présente divulgation ne se limite pas à l'exemple de réalisation décrit ci-avant et illustré au dessin, seulement à titre d'exemple, et aux variantes évoquées, mais elle englobe toutes les variantes que pourra envisager l'homme de l'art dans le cadre de la protection recherchée.

## Revendications

1. Système de stockage de gaz sous pression comportant :
- un puits (2) s'étendant à la verticale à partir d'un sol (4), ledit puits (2) comportant une paroi latérale (6) et un fond (8),
- au moins deux réservoirs (10), chaque réservoir (10) étant de forme allongée définissant un axe longitudinal, disposé à la verticale dans le puits (2) avec une extrémité inférieure et une extrémité supérieure,
**caractérisé en ce que**
chaque réservoir (10) est supporté par un dispositif de fixation supérieur (12, 20) et un dispositif de fixation inférieur (12, 20), lesdits dispositifs de fixation supérieurs et inférieurs étant eux-mêmes supportés par la paroi latérale (6) et/ou par le fond (8) du puits (2).

2. Système de stockage selon la revendication 1, **caractérisé en ce que** les réservoirs (10) sont disposés en couronne de manière à laisser libre un espace au centre du puits (2).

3. Système de stockage selon l'une des revendications 1 ou 2, **caractérisé en ce que** chaque dispositif de fixation inférieur (12, 20) et chaque dispositif de fixation supérieur (12, 20) comporte à chaque fois une bride (20).

4. Système de stockage selon la revendication 3, **caractérisé en ce qu'**un dispositif de fixation inférieur/supérieur (12, 20) comporte une pièce annulaire (12) présentant un bord périphérique (14) adapté à la section de la paroi latérale (6) du puits (2) et un bord intérieur avec des encoches (18), chaque encoche (18) étant adaptée à recevoir un réservoir (10), et **en ce que** chaque réservoir (10) est maintenu dans une encoche (18) à l'aide d'une bride (20).

5. Système de stockage selon l'une des revendications 1 à 4, **caractérisé en ce qu'**au moins une partie des dispositifs de fixation inférieurs et/ou supérieurs (12, 20) sont fixés dans la paroi latérale (6) du puits (2), par exemple sont chevillés dans ladite paroi latérale (6).

6. Système de stockage selon l'une des revendications 1 à 5, **caractérisé en ce qu'**il présente une structure avec des poteaux (26) verticaux reposant sur le fond (8) du puits (2), ladite structure portant des dispositifs de fixation inférieurs et des dispositifs de fixation supérieurs.

7. Système de stockage selon l'une des revendications 1 à 6, **caractérisé en ce que** les réservoirs (10) sont disposés dans le puits (2) sur plusieurs étages.

8. Système de stockage selon l'une des revendications 1 à 7, **caractérisé en ce que** chaque réservoir (10) comporte un orifice d'entrée/sortie (11sup) à son extrémité supérieure et un orifice (11inf) de sortie/entrée à son extrémité inférieure.

9. Système de stockage selon la revendication 8, **caractérisé en ce qu'**il comporte au moins un collecteur d'entrée (30) relié à une pluralité de réservoirs (10) et un collecteur de sortie (32) relié à ladite pluralité de réservoirs (10).

10. Système de stockage selon l'une des revendications 1 à 9, **caractérisé en ce que** la paroi du puits (2) est rendue étanche à l'aide d'une chemise (52) métallique épousant la paroi du puits.

11. Système de stockage selon la revendication 10, **caractérisé en ce que** des réservoirs (50) sont fixés sur une face intérieure d'une chemise (52) métallique.

12. Système de stockage selon la revendication 11, **caractérisé en ce que** les réservoirs (50) sont disposés sur plusieurs étages, **en ce qu'**à chaque étage de réservoirs (50) correspond une chemise (52) métallique, et **en ce que** deux chemises (52) métalliques voisines sont fixées, par exemple boulonnées, entre elles.

13. Système de stockage selon l'une des revendications 1 ou 2, **caractérisé en ce que** chaque réservoir (50) présente à chaque extrémité un étrier de fixation (58) coopérant chacun avec deux équerres de fixation (60) dont une branche s'étend depuis la paroi du puits vers l'intérieur du puits pour permettre un assemblage boulonné entre l'étrier de fixation (58) et les deux équerres de fixation (60).

14. Système de stockage selon l'une des revendications 1 à 12, **caractérisé en ce que** le puits (2) est fermé et est équipé d'un système de ventilation forcée créant une circulation d'air autour des réservoirs.

15. Système de stockage selon l'une des revendications 1 à 12, **caractérisé en ce qu'**une enceinte étanche est réalisée autour des réservoirs, et **en ce qu'**un inertage avec un gaz inerte tel de l'azote est réalisé autour des réservoirs (50).
